# EUROPÄISCHE PATENTSCHRIFT

(11) **EP 0 317 904 B1**
(45) Veröffentlichungstag und Bekanntmachung des Hinweises auf die Patenterteilung: **12.06.1991**
(21) Anmeldenummer: 88119167.0
(22) Anmeldetag: 18.11.1988
(51) Int. Cl.: A62B 1/22

(54) **Sprungrettungsgerät**
Jump safety apparatus
Appareil de sauvetage par saut

(30) Priorität: 24.11.1987 US 129384
(43) Veröffentlichungstag der Anmeldung: 31.05.1989
(73) Patentinhaber: Lorsbach, Peter, D-5650 Solingen 1 (DE)
(72) Erfinder: Lorsbach, Peter, D-5650 Solingen 1 (DE)
(74) Vertreter: Depmeyer, Lothar

(56) Entgegenhaltungen:
- EP-A- 0 200 998
- US-A- 3 391 414

## Beschreibung

Die Erfindung bezieht sich auf ein Sprungrettungsgerät mit einer aus aufblasbaren Schläuchen gebildeten, fachwerk- oder gerüstartigen Halterung, die oben ein die Aufsprungfläche aufweisendes, zugfestes Tuch trägt und seitlich und unten mit einem Bezug versehen ist, wobei der Bezug und das Tuch einen oder mehrere Hohlräume umschließen, der Bezug seitlich mit mehreren Luftdurchtrittsöffnungen versehen ist und die Halterung durch den Aufsprung derart nachgiebig verformbar ist, daß nach einer Belastung durch den Aufsprung der Bezug und das Tuch bzw. das Gerät in seiner Gesamtheit wieder in seine ursprüngliche Gestalt überführbar sind und wobei weiterhin das Gerät im Grundriß eckig, insbesondere rechteckig oder quadratisch ausgeführt sind und sich in den Ecken etwa senkrechte, schlauchförmige Stützen als Bestandteile der Halterung befinden.

Ein derartiges Gerät ist aus der EP-A-0 200 998 bekannt.

Bei Sprunggeräten dieser Art dienen die Durchtrittsöffnungen als Drosseln. Im Falle eines Aufsprungs wird der austretende Luftstrom gedrosselt. Wenn aufgrund der elastischen Halterung das Gerät wieder seine ursprüngliche Gestalt einnimmt, kann die Luft über die Durchtrittsöffnungen wieder in das Innere des Gerätes eintreten.

Die Erfindung geht von der Erkenntnis aus, daß eine Verformung des seitlichen Bezuges des Gerätes zwangsläufig mit einer Verformung des Sprunggerätes verbunden ist und sich der Bezug am meisten zwischen den erwähnten Stützen des Gerätes durch seitliches Auswölben verformt.

Der Erfindung liegt die Aufgabe zugrunde, die eingangs erwähnten Geräte so zu verbessern, daß die für das elastische Verhalten des Rettungsgerätes wichtigen Durchtrittsöffnungen bezüglich ihrer Gestaltung, insbesondere ihrer Größe beim Gebrauch des Gerätes weitgehend erhalten bleiben, um so die Wirkung der Durchtrittsöffnungen weitgehend von der durch die Benutzung des Gerätes eintretenden Verformung unabhängig zu machen.

Zur Lösung dieser Aufgabe ist erfindungsgemäß zumindest der größte Teil der Luftdurchtrittsöffnungen in der Nähe der in den Ecken des Gerätes befindlichen Stützen angeordnet. Zweckmäßigerweise befinden sich jedoch alle Luftdurchtrittsöffnungen in diesen durch die Stützen bestimmten Eckbereichen des Gerätes. Dabei werden die in einer Vielzahl vorgesehenen Luftdurchtrittsöffnungen zweckmäßigerweise übereinander in einer oder mehreren senkrechten Reihen angeordnet, die man vorzugsweise zumindest in etwa parallel zu den Stützen installiert.

Beim Gebrauch des erfindungsgemäßen Gerätes bleibt der Durchgangsquerschnitt der Durchtrittsöffnungen sowohl beim Ausströmen als auch beim Einströmen der Luft weitgehend erhalten, weil das Gerät in den Eckbereichen bzw. im Bereich der dort befindlichen Stützen kaum, jedenfalls keine nachteilige Verformung zur Veränderung der Durchgangsquerschnitte erfährt.

In der Zeichnung ist ein Ausführungsbeispiel der Erfindung dargestellt. Es zeigen:
Fig. 1 ein Sprungrettungsgerät in der Seitenansicht,
Fig. 2 das Gerät gemäß Figur 1 in der Draufsicht und
Fig. 3 eine Einzelheit aus Figur 1.

Das Gerät hat eine quadratische Aufsprungfläche 1, die von einem zugfesten, im wesentlichen luftundurchlässigen Tuch 3 gebildet ist. Die Ränder des Tuches 3, das beim Aufsprung mittig beaufschlagt wird, sind mit einer Halterung 4 verbunden, die im wesentlichen aus elastisch verformbaren, aufblasbaren Schläuchen gebildet ist, welche insgesamt ein elatisch nachgiebiges jedoch die Hüllsteifigkeit des Gerätes sicherstellendes Gestell bilden. Die Halterung 4 besteht dabei aus zwei quadratischen Rahmen, nämlich einem unteren Rahmen 5 und einem oberen Rahmen 6, der zur Befestigung des Tuches 3 dient. In den Ecken der Rahmen 5, 6 sind senkrechte Stützen 7 der Halterung vorgesehen, die somit die beiden Rahmen 5, 6 miteinander verbinden. Ringsherum und auch an der dem Tuch 3 gegenüberliegenden Fläche sind die Bestandteile 5, 6 und 7 der Halterung 4 durch einen insbesondere luftundurchlässigen Bezug 8 verbunden. Die die Seitenwände bildenden Teile des Bezuges 8 sind mit 8, 9 bezeichnet.

Der Bezug 8 und das Tuch 3 umschließen somit einen Hohlraum, der der quader- bzw. würfelförmigen Gestalt des Gerätes entsprechend ausgebildet etwa auf halber Höhe aber noch durch eine querverlaufende Wand 10 aus verformbarem Tuch unterteilt sein kann.

Im Bereich der durch die Stützen 7 bestimmten Ecken des Gerätes ist eine senkrechte Reihe vorgesehen, die von übereinanderliegenden Luftdurchtrittsöffnungen 11 gebildet ist. Bei dem quadratischen Grundriß sind somit acht Reihen vorgesehen, und zwar alle Reihen nahe an den Stützen 7 z.B. im Abstand von 5 cm, während die Kantenlängen des quadratischen Gerätes etwa 3 bis 4 m ausmachen können.

Erfolgt eine elastische Verformung des Gerätes beim Aufsprung, so kann nicht verhindert werden, daß sich die Höhe des Gerätes elastisch verringert und dabei die seitlichen Wandungen des Gerätes bzw. der sie bildenden Abschnitte des Bezuges 8 zur Seite hin auswölben. Die Auswölbung ist jedoch im Bereich der Stützen 7 praktisch nicht vorhanden, so daß auch die dort befindlichen Luftdurchtrittsöffnungen 11 ihrer Größe nach und damit ihrer Wirkung nach voll erhalten bleiben. Demgemäß kann auch von einer voraussehbaren Wirkung der Luftdurchtrittsöffnungen 11 gesprochen werden; unerwartete Wirkungen durch sich stark im Querschnitt vermindernde Durchtrittsöffnungen 11 können nicht eintreten.

Es sei noch erwähnt, daß das Gerät für Fallhöhen bis zu 20 m geeignet ist und einen Gesamtinhalt von etwa 20 m³ Luft aufweist. Die Aufsprungfläche 1 hat eine Kantenlänge bzw. ein Maß B von etwa 3,5 m, während die Höhe H etwa 1,7 m beträgt.

Die querverlaufende Wand 10 kann ebenso wie das Tuch 3 und der Bezug 8 aus gummiertem Gewebe oder dergl., also biegsam und im wesentlichen luftundurchlässig ausgeführt sein. Damit werden durch die Wand 10 zwei übereinanderliegende Lufträume geschaffen, die jedoch für sich wiederum durch die Luftdurchtrittsöffnungen 11 mit der Atmosphäre in Verbindung stehen.

## Patentansprüche

1. Sprungrettungsgerät mit einer aus aufblasbaren Schläuchen gebildeten, fachwerk- oder gerüstartigen Halterung (4), die oben ein eine Aufsprungfläche (1) aufweisendes, zugfestes Tuch (3) trägt und seitlich (8, 9) und unten (8) mit einem Bezug versehen ist, wobei der Bezug (8, 9) und das Tuch (3) einen oder mehrere luftgefüllte Hohlräume umschließen, der Bezug (8, 9) seitlich mit mehreren Luftdurchtrittsöffnungen (11) versehen ist und die Halterung (4) durch den Aufsprung derart nachgiebig verformbar ist, daß nach einer Belastung durch einen Aufsprung das Gerät in seiner Gesamtheit wieder in seine ursprüngliche Gestalt überführbar ist und wobei weiterhin das Gerät im Grundriß eckig, insbesondere rechteckig oder quadratisch, ausgeführt ist und in den Ecken etwa senkrechte schlauchförmige Stützen (7) als Bestandteile der Halterung (4) angeordnet sind, **dadurch gekennzeichnet,** daß zumindest der größte Teil der Luftdurchtrittsöffnungen (11) in der Nähe der in den Ecken des Gerätes befindlichen Stützen (7) angeordnet ist.

2. Gerät nach Anspruch 1, dadurch gekennzeichnet, daß sich alle Luftdurchtrittsöffnungen (11) in den Ecken des Gerätes befinden.

3. Gerät nach Anspruch 1, dadurch gekennzeichnet, daß die Luftdurchtrittsöffnungen (11) übereinander angeordnet sind unter Bildung von etwa senkrechten Reihen.

4. Gerät nach Anspruch 3, dadurch gekennzeichnet, daß die Reihen etwa parallel zu den Stützen (7) verlaufen.

5. Gerät nach Anspruch 3, dadurch gekennzeichnet, daß sich in den Ecken des Gerätes zwei Reihen der Luftdurchtrittsöffnungen (11) befinden, die die Stützen (7) zwischen sich einschließen.

6. Gerät nach einem oder mehreren der voraufgehenden Ansprüche, dadurch gekennzeichnet, daß der Hohlraum des Gerätes durch querverlaufende Wände (10), vorzugsweise jedoch lediglich durch eine querverlaufende Wand unterteilt ist und daß oberhalb und unterhalb einer jeden Wand (10) Luftdurchtrittsöffnungen in einer Anordnung nach einem oder mehreren der voraufgehenden Ansprüche vorgesehen sind.

## Revendications

1. Appareil pour le sauvetage par saut, comprenant un support (4) en forme de treillis ou de cadre, qui est formé de tuyaux souples et gonflables, qui porte, en haut, une toile (3) résistant à la traction et présentant une surface (1) de contact munie, latéralement (8, 9) et en bas (8), d'une enveloppe, l'enveloppe (8, 9) et la toile (3) entourant une ou plusieurs cavités emplies d'air, l'enveloppe (8, 9) étant munie latéralement de plusieurs orifices (11) de passage de l'air et la fixation (4) pouvant se déformer élastiquement sous l'effet d'un saut de manière, qu'après la charge due à un saut, l'appareil puisse reprendre dans sa totalité sa forme d'origine, la section de l'appareil, en projection sur un plan horizontal, étant polygonale, notamment rectangulaire ou carrée et des montants (7), en forme de tuyaux souples et sensiblement verticaux, étant prévus aux sommets en tant qu'éléments constitutifs du support (4), caractérisé en ce que le plus grand nombre des orifices (11) de passage de l'air est disposé à proximité des montants (7) se trouvant aux sommets de l'appareil.

2. Appareil suivant la revendication 1, caractérisé en ce que tous les orifices (11) de passage de l'air se trouvent aux sommets de l'appareil.

3. Appareil suivant la revendication 1, caractérisé en ce que les orifices (11) de passage de l'air sont disposés les uns au-dessus des autres en formant des rangées à peu près verticales.

4. Appareil suivant la revendication 3, caractérisé en ce que les rangées s'étendent à peu près parallèlement aux montants (7).

5. Appareil suivant la revendication 3, caractérisé en ce qu'aux sommets de l'appareil se trouvent deux rangées d'orifices (11) de passage de l'air qui incluent, entre elles, les montants (7).

6. Appareil suivant l'une ou plusieurs des revendications précédentes, caractérisé en ce que la cavité de l'appareil est subdivisée par des parois (10) s'étendant transversalement, mais de préférence seulement par une paroi s'étendant transversalement, et en ce qu'au-dessus et en-dessous de chaque paroi (10) sont prévus des orifices de passage de l'air, en une disposition suivant l'une ou plusieurs des revendications précédentes.

## Claims

1. Jump safety apparatus, comprising a panel-like or frame-like supporting means (4), which is formed from inflatable tubes and is provided, at its upper end, with a substantially inextensible cloth (3), which has a jump-on surface (1), and, at its lateral ends (8, 9) and lower end (8), with a covering, wherein the covering (8, 9) and the cloth (3) enclose one or a plurality of air-filled cavities, the covering (8, 9) is provided laterally with a plurality of air through-flow apertures (11), and the supporting means (4) is resiliently deformable as a result of being jumped-on in such a manner that, after being loaded as a result of being jumped-on, the apparatus is again convertible in its entirety into its original configuration, and wherein also the apparatus has an angular configuration, more especially a rectangular or square configuration, and substantially vertical, tubular supports (7) are disposed in the corners as component parts of the supporting means (4), characterised in that at least ist of the air through-flow apertures (11) are disposed in the vicinity of the supports (7) situated in the corners of the apparatus.

2. Apparatus according to claim 1, characterised in that all of the air through-flow apertures (11) are situated in the corners of the apparatus.

3. Apparatus according to claim 1, characterised in that the air through-flow apertures (11) are disposed one above the other so as to form substantially vertical rows.

4. Apparatus according to claim 3, characterised in that the rows extend substantially parallel to the supports (7).

5. Apparatus according to claim 3, characterised in that two rows of the air through-flow apertures (11), which enclose the supports (7) therebetween, are situated in the corners of the apparatus.

6. Apparatus according to one or more of the preceding claims, characterised in that the cavity in the apparatus is divided by transversely extending walls (10), but preferably by only one transversely extending wall, and in that air through-flow apertures are provided above and beneath each and every wall (10) in a disposition in accordance with one or more of the preceding claims.
